# EUROPÄISCHE PATENTSCHRIFT

(11) **EP 1 547 112 B1**
(45) Veröffentlichungstag und Bekanntmachung des Hinweises auf die Patenterteilung: **20.06.2007**
(21) Anmeldenummer: 03798858.1
(22) Anmeldetag: 27.08.2003
(51) Int. Cl.: H01H 50/32, H01H 9/28

(54) **ELEKTROMAGNETISCHES SCHALTGERÄT**
ELECTROMAGNETIC SWITCHING DEVICE
APPAREIL DE DISTRIBUTION ELECTROMAGNETIQUE

(30) Priorität: 02.10.2002 DE 20220482 U
(43) Veröffentlichungstag der Anmeldung: 29.06.2005
(73) Patentinhaber: SIEMENS AKTIENGESELLSCHAFT, 80333 München (DE)
(72) Erfinder: BÄRNKLAU, Karl-Hans, 92637 Weiden (DE); DREXLER, Johann, 92421 Schwandorf (DE); HARTINGER, Peter, 92439 Bodenwöhr (DE); WÖSSNER, Gerhard, 92224 Amberg (DE)
(86) Internationale Anmeldenummer: PCT/DE2003/002577
(87) Internationale Veröffentlichungsnummer: WO 2004/032170

(56) Entgegenhaltungen:
- WO-A-99/56295
- US-A- 3 745 492
- US-A- 5 844 186

## Beschreibung

Die vorliegende Erfindung betrifft ein elektromagnetisches Schaltgerät, insbesondere ein Schütz, mit einer elektromagnetischen Antriebsvorrichtung und mindestens einem elektrischen Kontakt,
- wobei der Kontakt bei Beaufschlagen der elektromagnetischen Antriebsvorrichtung mit einem Anzugsstrom von der elektromagnetischen Antriebsvorrichtung mittels eines Kontaktbrückenträgers von einer Trennstellung in eine Überbrückungsstellung überführbar ist,
- wobei der Kontakt in der Überbrückungsstellung geschlossen und in der Trennstellung geöffnet ist.

Derartige Schaltgeräte sind allgemein bekannt. Lediglich beispielhaft wird auf die US-A-3,745,492 und die WO 99/56295 A1 verwiesen.

Zur Sicherstellung der Spannungsfreiheit von elektrischen Anlagen bei Arbeiten an bzw. in diesen Anlagen sind Hauptschalter bzw. Schaltgeräte mit Trennereigenschaften vorgeschrieben. Diese müssen zum einen entweder durch eine sichtbare Trennstrecke oder durch eine Anzeige, die den Schaltzustand des Geräts sicher anzeigt, die Abtrennung der Anlage von der Versorgung sicher signalisieren. Vor allem aber müssen sie eine Absperrung ermöglichen, die ein versehentliches Einschalten sicher verhindert. Außerdem muss eine erhöhte Spannungsfestigkeit über die Schaltstelle sicher gestellt sein. Auch dürfen vorbestimmte Kriechströme nicht überschritten werden.

Geräte dieser Art sind beispielsweise in der IEC 60947-2 und der IEC 60947-3 beschrieben. Realisiert sind diese Normen in elektrischen Geräten wie beispielsweise Trennern, Lasttrennern, Sicherungslasttrennern und Leistungsschaltern mit Trennfunktion und ähnlichen Geräten.

Elektromagnetische Schaltgeräte gemäß dem oben genannten Stand der Technik erfüllen diese Anforderungen.

Die US-A-5,844,186 beschreibt eine Anordnung, mit der ein konventionelles Schütz als Schutzschalter benutzt werden kann.

Die Aufgabe der vorliegenden Erfindung besteht darin, ein weiteres gattungsgemäßes elektromagnetisches Schaltgerät zu schaffen.

Die Aufgabe wird durch Merkmale des Anspruch 1 gelöst, so dass das Zusatzgerät an das Grundgerät an einer Geräteseite angrenzt, die senkrecht zu einer Verschieberichtung des Kontaktbrückenträgers verläuft.

Wenn der Kontakt durch Einführen des Arretierelements in eine Arretierelementaufnahme blockierbar ist, ist das Schaltgerät konstruktiv besonders einfach ausgebildet. Die Arretierelementaufnahme kann dabei alternativ beidseitig oder nur einseitig offen sein.

Wenn das Arretierelement unverlierbar im Zusatzgerät gehalten ist, ist zum Blockieren des Kontakts kein separates Element erforderlich. Darüber hinaus kann in diesem Fall das Arretierelement an das Zusatzgerät, insbesondere an eine etwaige Arretierelementaufnahme, angepasst sein. Toleranzen sind daher vorbekannt bzw. können minimiert werden.

Wenn das Zusatzgerät einen Zusatzschalter aufweist, der in einen Stromkreis einschleifbar ist, über den die elektromagnetische Antriebsvorrichtung mit dem Anzugsstrom beaufschlagbar ist, ist eine Energieversorgung der elektromagnetischen Antriebsvorrichtung am Schaltgerät unterbrechbar,

Wenn der Zusatzschalter derart angeordnet und ausgebildet ist, dass er beim mechanischen Blockieren des Kontakts geöffnet wird, kann es nicht geschehen, dass versehentlich ein Öffnen des Spulenstromkreises unterbleibt.

Die Verbindung zwischen Zusatzgerät und Grundgerät kann alternativ lösbar oder unlösbar sein. Zumindest bei in der Trennstellung mechanisch blockiertem Kontakt sollte das Zusatzgerät aber unlösbar mit dem Grundgerät verbunden sein.

Die Verbindung zwischen Grundgerät und Zusatzgerät gestaltet sich besonders einfach, wenn das Zusatzgerät mit dem Grundgerät verrastet ist.

Wenn mit dem Schaltgerät ein Hilfsschaltergehäuse verbindbar ist, in dem ein Hilfsschalter angeordnet ist, der vom Kontaktbrückenträger zusammen mit dem Kontakt betätigbar ist, ist das Schaltgerät noch flexibler einsetzbar. Der Hilfsschalter ist dabei mit dem Kontaktbrückenträger vorzugsweise spielfrei verbunden. Die Verbindung kann aber alternativ direkt oder indirekt sein.

Weitere Vorteile und Einzelheiten ergeben sich aus der nachfolgenden Beschreibung von Ausführungsbeispielen in Verbindung mit den Zeichnungen. Dabei zeigen in Prinzipdarstellung
- FIG 1: einen Schnitt durch ein elektromagnetisches Schaltgerät,
- FIG 2 und 3: Abwandlungen von FIG 1 und
- FIG 4: einen Schnitt durch ein weiteres elektromagnetisches Schaltgerät.

Gemäß den FIG 1 und 2 ist ein Grundgerät 1 eines elektromagnetischen Schaltgeräts beispielhaft als Schütz ausgebildet. Das Schütz weist unter anderem eine elektromagnetische Antriebsvorrichtung 2, einen Anker 3, einen Kontaktbrückenträger 4 und - in der Regel mehrere - elektrische Kontakte 5 auf. Der Übersichtlichkeit halber ist dabei in den FIG 1 und 2 nur ein Kontakt 5 dargestellt. Jeder Kontakt 5 besteht in der Regel aus zwei feststehenden Kontaktstellen 5' und einer beweglichen Kontaktbrücke 5".

Die elektromagnetische Antriebsvorrichtung 2 weist eine Spule 2' und einen Spulenkern 2" auf. Die Spule 2' ist über eine Ansteuereinheit 6 mit einem Anzugsstrom I beaufschlagbar. In diesem Fall wird der Anker 3 angezogen und dadurch der Kontaktbrückenträger 4 und mit ihm die Kontaktbrücke 5" in eine Überbrückungsstellung überführt, in welcher der Kontakt 5 geschlossen ist. Dieser Zustand ist in FIG 1 dargestellt.

Wenn die Spule 2" hingegen nicht mit dem Anzugsstrom I beaufschlagt wird, werden der Kontaktbrückenträger 4 und mit ihm die Kontaktbrücke 5" mittels einer Rückstellfeder in eine Trennstellung überführt, in welcher der Kontakt 5 geöffnet ist. Diese Stellung ist in FIG 2 dargestellt. Die Rückstellfeder ist dabei der Übersichtlichkeit halber nicht mit dargestellt.

Der Kontaktbrückenträger 4 wird beim Überführen von der Trennstellung in die Überbrückungsstellung und umgekehrt in einer Verschieberichtung x verschoben. Gemäß den FIG 1 und 2 grenzt an das Grundgerät 1 ein Zusatzgerät 7 an. Das Zusatzgerät 7 grenzt dabei an einer Geräteseite an das Grundgerät 1 an, die senkrecht zur Verschieberichtung x verläuft.

Das Zusatzgerät 7 ist ebenfalls Bestandteil des elektromagnetischen Schaltgeräts. Es ist mit dem Grundgerät 1 verbunden, z. B, verrastet. Das Zusatzgerät 7 weist eine Verlängerung 8 für den Kontaktbrückenträger 4 auf. Die Verlängerung 8 ist mit dem Kontaktbrückenträger 4 - vorzugsweise spielfrei - verbunden, so dass die Verlängerung 8 vom Kontaktbrückenträger 4 zwangsgeführt wird.

Das Zusatzgerät 7 weist eine durchgehende, also beidseitig offene, Arretierelementaufnahme 9 auf, die Verlängerung 8 eine korrespondierende Ausnehmung 10. Wenn sich der Kontaktbrückenträger 4 - und mit ihm der Kontakt 5 - in der Trennstellung befindet, kann daher gemäß FIG 2 ein Arretierelement 11 - hier z. B. der Bügel 11 eines Vorhängeschlosses 12 - manuell durch die Arretierelementaufnahme 9 hindurch geführt werden. Durch Betätigen eines Absperrelements 13, hier des Schließelements 13 des Vorhängeschlosses 12, ist somit das Arretierelement 11 in der Trennstellung des Kontaktbrückenträgers 4 abgesperrt mit dem Zusatzgerät 7 (bzw. dem Schaltgerät) verbunden. Wenn sich das Arretierelement 11 in der Arretierelementaufnahme 9 befindet, sind somit die Verlängerung 8 und mit ihr auch der Kontaktbrückenträger 4 und der Kontakt 5 in der Trennstellung mechanisch blockiert. Diese Elemente 4, 5, 8 verharren somit auch dann in der Trennstellung, wenn die elektromechanische Antriebsvorrichtung 2 mit dem Anzugsstrom I beaufschlagt wird. Das Einführen des Arretierelements 11 in die Arretierelementaufnahme 9 kann dabei ersichtlich bei vollständig montiertem Schaltgerät erfolgen.

Es ist möglich, dass die Verbindung des Zusatzgeräts 7 mit dem Grundgerät 1 lösbar ist. Vorzugsweise aber ist sie unlösbar, zumindest dann, wenn der Kontakt 5 in der Trennstellung mechanisch blockiert ist. Meist ist es sogar von Vorteil, wenn das Zusatzgerät 7 mit dem Grundgerät 1 dauerhaft unlösbar verbunden ist.

Gemäß den FIG 1 und 2 weist das Schaltgerät einen Zusatzschalter 14 auf, der im Zusatzgerät 7 angeordnet ist. Der Zusatzschalter 14 ist gemäß den FIG 1 und 2 in einen Stromkreis eingeschleift, über den die elektromagnetische Antriebsvorrichtung 2 mit dem Anzugsstrom I beaufschlagbar ist. Er ist ferner ersichtlich derart angeordnet und ausgebildet, dass er den Stromkreis beim Einführen des Arretierelements 11 in die Arretierelementaufnahme 9, also beim mechanischen Blockieren des Kontakts 5, unterbricht. Ein versehentliches Einschalten der elektromagnetischen Antriebsvorrichtung 2 bei blockiertem Kontaktbrückenträger 4 ist somit nicht möglich. Etwaige mögliche Schäden durch eine zu lange andauernde hohe Strombelastung der Spule 2' werden somit vermieden.

Die Ausführungsformen gemäß den FIG 3 und 4 entsprechen im Wesentlichen der Ausführungsform gemäß den FIG 1 und 2. Gemäß FIG 3 ist auf das Zusatzgerät 7 an einer dem Grundgerät 1 gegenüberliegenden Seite aber ein Hilfsschaltergehäuse 15 aufgesetzt und mit dem Zusatzgerät 7 verbunden. Das Hilfsschaltergehäuse 15 kann mit dem Zusatzgerät 7 beispielsweise verrastet sein. Im Hilfsschaltergehäuse 15 ist ein Hilfsschalter 16 angeordnet. Der Hilfsschalter 16 wird vom Kontaktbrückenträger 4 zusammen mit dem Kontakt 5 betätigt.

Wegen der Aufteilung des Schaltgeräts in das Grundgerät 1 und das Zusatzgerät 7 ist der Hilfsschalter 16 vom Kontaktbrückenträger 4 nur über die verlängerung 8 und damit indirekt betätigbar. Bei entsprechender einteiliger Ausgestaltung des Schaltgeräts wäre aber auch eine direkte Betätigung möglich. In jedem Fall sollte der Hilfsschalter 16 aber vom Kontaktbrückenträger 4 spielfrei betätigbar sein.

Bei der Ausgestaltung gemäß FIG 4 ist - im Unterschied zu den FIG 1 und 3 - die Arretierelementaufnahme 9 nur einseitig offen. Ferner ist das Arretierelement 11 bei der Ausführungsform gemäß FIG 4 mit dem Zusatzgerät 7 permanent verbunden. Hierzu weisen das Arretierelement 11 und die Arretierelementaufnahme 9 zusammenwirkende Halte- und Rastelemente 17, 18 auf, mittels derer das Arretierelement 11 unverlierbar im Zusatzgerät 7 gehalten ist. Gemäß FIG 4 entspricht das eine der Halte- und Rastelemente 17, 18 einem Betätigungsorgan für den Zusatzschalter 14. Das Betätigungsorgan für den Zusatzschalter 14 könnte aber auch ein separates Element sein.

Mittels der erfindungsgemäßen Ausgestaltung des elektromagnetischen Schaltgeräts kann somit das elektromagnetische Schaltgerät auf einfache Weise um Trennereigenschaften erweitert werden.

## Patentansprüche

1. Elektromagnetisches Schaltgerät, insbesondere Schütz, mit einer elektromagnetischen Antriebsvorrichtung (2) und mindestens einem elektrischen Kontakt (5), wobei:
- der Kontakt (5) bei Beaufschlagen der elektromagnetischen Antriebsvorrichtung (2) mit einem Anzugsstrom (I) von der elektromagnetischen Antriebsvorrichtung (2) mittels eines Kontaktbrückenträgers (4) von einer Trennstellung in eine Überbrückungsstellung überführbar ist.
- der Kontakt (5) in der Überbrückungsstellung geschlossen und in der Trennstellung geöffnet ist,
- das elektromagnetische Schaltgerät ein Grundgerät (1) und ein mit dem Grundgerät (1) verbundenes Zusatzgerät (7) aufweist,
- der Kontaktbrückenträger (4) und der Kontakt (5) im Grundgerät (1) angeordnet sind,
- das Zusatzgerät (7) eine Verlängerung (8) aufweist, die mit dem Kontaktbrückenträger (4) derart verbunden ist, dass die Verlängerung (8) vom Kontaktbrückenträger (4) zwangsgeführt wird, und
- die Verlängerung (8) mittels eines in der Trennstellung des Kontakts (5) absperrbar mit dem Zusatzgerät (7) verbindbaren Arretierelements (11) mechanisch blockierbar ist, so dass die Verlängerung (8) und mit ihr auch der Kontaktbrückenträger (4) und der Kontakt (5) auch bei Beaufschlagen der elektromagnetischen Antriebsvorrichtung (2) mit dem Anzugsstrom (I) in der Trennstellung verharrt,
**dadurch gekennzeichnet, dass**
das Zusatzgerät (7) an das Grundgerät (1) an einer Geräteseite angrenzt, die senkrecht zu einer Verschieberichtung (x) des Kontaktbrückenträgers (4) verläuft.

2. Schaltgerät nach Anspruch 1, **dadurch gekennzeichnet, dass** der Kontakt (5) durch Einführen des Arretierelements (11) in eine Arretierelementaufnahme (9) blockierbar ist.

3. Schaltgerät nach Anspruch 2, **dadurch gekennzeichnet, dass** die Arretierelementaufnahme (9) beidseitig offen ist.

4. Schaltgerät nach Anspruch 2, **dadurch gekennzeichnet, dass** die Arretierelementaufnahme (9) nur einseitig offen ist.

5. Schaltgerät nach einem der obigen Ansprüche, **dadurch gekennzeichnet, dass** das Arretierelement (11) unverlierbar im Zusatzgerät (7) gehalten ist.

6. Schaltgerät nach einem der obigen Ansprüche, **dadurch gekennzeichnet, dass** das Zusatzgerät (7) einen Zusatzschalter (14) aufweist, der in einen Stromkreis einschleifbar ist, über den die elektromagnetische Antriebsvorrichtung (2) mit dem Anzugsstrom (I) beaufschlagbar ist.

7. Schaltgerät nach Anspruch 6, **dadurch gekennzeichnet, dass** der Zusatzschalter (14) derart angeordnet und ausgebildet ist, dass er beim mechanischen Blockieren des Kontakts (5) geöffnet wird.

8. Schaltgerät nach einem der obigen Ansprüche, **dadurch gekennzeichnet, dass** das das Zusatzgerät (7) zumindest bei in der Trennstellung mechanisch blockiertem Kontakt (5) mit dem Grundgerät (1) unlösbar verbunden ist.

9. Schaltgerät nach einem der obigen Ansprüche, **dadurch gekennzeichnet, dass** das Zusatzgerät (7) mit dem Grundgerät (1) verrastet ist.

10. Schaltgerät nach einem der obigen Ansprüche, **dadurch gekennzeichnet, dass** mit dem Schaltgerät ein Hilfsschaltergehäuse (15) verbindbar ist, in dem ein Hilfsschalter (16) angeordnet ist, der vom Kontaktbrückenträger (4) zusammen mit dem Kontakt (5) betätigbar ist.

11. Schaltgerät nach Anspruch 10, **dadurch gekennzeichnet, dass** der Hilfsschalter (16) vom Kontaktbrückenträger (4) - direkt oder indirekt - spielfrei betätigbar ist.

12. Zusatzgerät für ein elektromagnetisches Schaltgerät nach einem der obigen Ansprüche, **dadurch gekennzeichnet, dass**
- das Zusatzgerät (7) eine Verlängerung (8) aufweist, die mit dem Kontaktbrückenträger (4) derart verbindbar ist, dass die Verlängerung (8) vom Kontaktbrückenträger (4) zwangsgeführt wird,
- die Verlängerung (8) mittels eines in der Trennstellung des Kontakts (5) absperrbar mit dem Zusatzgerät (7) verbindbaren Arretierelements (11) mechanisch blockierbar ist, so dass die Verlängerung (8) und mit ihr auch der Kontaktbrückenträger (4) und der Kontakt (5) auch bei Beaufschlagen der elektromagnetischen Antriebsvorrichtung (2) mit dem Anzugsstrom (I) in der Trennstellung verharrt,
- und dass das Zusatzgerät (7) eine an eine senkrecht zu einer Verschieberichtung (x) des Kontaktbrückenträgers (4) verlaufende Geräteseite des Grundgerätes (1) angrenzende Form hat.

## Claims

1. Electromagnetic switching device, in particular a contactor, having an electromagnetic drive apparatus (2) and having at least one electrical contact (5), in which case:
- the contact (5) can be moved by means of a contact link support (4) from a disconnected position to a bridging position by the electromagnetic drive apparatus (2) when a pull-in current (I) is applied to the electromagnetic drive apparatus (2),
- the contact (5) is closed in the bridging position and being open in the disconnected position,
- the electromagnetic switching device has a basic appliance (1) and an additional appliance (7) which is connected to the basic appliance (1),
- the contact link support (4) and the contact (5) are arranged in the basic appliance (1),
- the additional appliance (7) has an extension (8) which is connected to the contact link support (4) in such a way that the extension (8) is positively guided by the contact link support (4), and
- the extension (8) can be mechanically blocked by means of a locking element (11) which can be connected to the additional appliance (7) and can be blocked in the disconnected position of the contact (5), such that the extension (8) and, with it, the contact link support (4) and the contact (5) as well is locked in the disconnected position even when the pull-in current (I) is applied to the electromagnetic drive apparatus,
**characterized in that**
the additional appliance (7) is adjacent to the basic appliance (1) on an appliance side which runs at right angles to a movement direction (x) of the contact link support (4).

2. Switching device according to Claim 1, **characterized in that** the contact (5) can be blocked in a locking element holder (9) by insertion of the locking element (11).

3. Switching device according to Claim 2, **characterized in that** the locking element holder (9) is open on both sides.

4. Switching device according to Claim 2, **characterized in that** the locking element holder (9) is open on only one side.

5. Switching device according to one of the above claims, **characterized in that** the locking element is held captive in the additional appliance (7).

6. Switching device according to one of the above claims, **characterized in that** the additional appliance (7) has an additional switch (14) which can be connected in a circuit via which the pull-in current (I) can be applied to the electromagnetic drive apparatus (2).

7. Switching device according to Claim 6, **characterized in that** the additional switch (14) is arranged and designed such that it is opened when the contact (5) is mechanically blocked.

8. Switching device according to one of the above claims, **characterized in that** the additional appliance (7) is connected to the basic appliance (1) non-detachably at least when the contact (5) is mechanically blocked in the disconnected position.

9. Switching device according to one of the above claims, **characterized in that** the additional appliance (7) is latched to the basic appliance (1).

10. Switching device according to one of the above claims, **characterized in that** an auxiliary switch housing (15) can be connected to the switching device and has an auxiliary switch (16) arranged in it, which can be operated by the contact link support (4) together with the contact (5).

11. Switching device according to Claim 10, **characterized in that** the auxiliary switch (16) can be operated - directly or indirectly - by the contact link support (4) without any play.

12. Additional appliance for an electromagnetic switching device according to one of the above claims, **characterized in that**
- the additional appliance (7) has an extension (8) which is connected to the contact link support (4) in such a way that the extension (8) is positively guided by the contact link support (4),
- the extension (8) can be mechanically blocked by means of a locking element (11) which can be connected to the additional appliance (7) and can be blocked in the disconnected position of the contact (5), such that the extension (8) and, with it, the contact link support (4) and the contact (5) as well is locked in the disconnected position even when the pull-in current (I) is applied to the electromagnetic drive apparatus (2),
- and **in that** the additional appliance (7) has a shape that is adjacent to an appliance side of the basic appliance (1) which runs at right angles to a movement direction (x) of the contact link support (4).

## Revendications

1. Appareil électromagnétique de coupure, notamment contacteur, comprenant un dispositif (2) électromagnétique d'entraînement et au moins un contact (5) électrique dans lequel :
- le contact (5) peut passer, lorsque le dispositif (2) électromagnétique d'entraînement est excité par un courant (1) d'excitation par le dispositif (2) électromagnétique d'entraînement, au moyen d'un support (4) de pont de contact, d'une position de séparation à une position de shuntage,
- le contact (5) est fermé dans la position de shuntage et est ouvert dans la position de séparation,
- l'appareil électromagnétique de coupure a un appareil (1) de base et un appareil (7) supplémentaire relié à l'appareil (1) de base,
- le support (4) de pont de contact et le contact (5) sont disposés dans l'appareil (1) de base,
- l'appareil (7) supplémentaire a un prolongement (8) qui est relié au support (4) de pont de contact de façon à ce que le prolongement (8) soit guidé de manière forcée par le support (4) de pont de contact, et
- le prolongement (8) peut être bloqué mécaniquement au moyen d'un élément (11) d'arrêt pouvant être relié à l'appareil (7) supplémentaire avec possibilité de blocage dans la position de séparation du contact (5) de façon à ce que le prolongement (8) et avec lui également le support (4) de pont de contact et le contact (5) restent dans la position de séparation même lorsque le dispositif (2) électromagnétique d'entraînement est excité par le courant (I) d'excitation,
**caractérisé en ce que**
l'appareil (7) supplémentaire est accolé à l'appareil (1) de base par un côté d'appareil, qui s'étend perpendiculairement à une direction (x) de déplacement du support (4) de pont de contact.

2. Appareil de coupure suivant la revendication 1,
**caractérisé en ce que** le contact (5) peut être bloqué par introduction de l'élément (11) d'arrêt dans un logement (9) pour l'élément d'arrêt.

3. Appareil de coupure suivant la revendication 2,
**caractérisé en ce que** le logement (9) pour l'élément d'arrêt est ouvert de deux côtés.

4. Appareil de coupure suivant la revendication 2,
**caractérisé en ce que** le logement (9) pour l'élément d'arrêt n'est ouvert que d'un côté.

5. Appareil de coupure suivant l'une des revendications précédentes,
**caractérisé en ce que** l'élément (11) d'arrêt est maintenu de façon imperdable dans l'appareil (7) supplémentaire.

6. Appareil de coupure suivant l'une des revendications précédentes,
**caractérisé en ce que** l'appareil (7) supplémentaire a un interrupteur (14) supplémentaire qui peut frotter sur un circuit par lequel le dispositif (2) électromagnétique d'entraînement peut être alimenté par le courant (I) d'excitation.

7. Appareil de coupure suivant la revendication 6,
**caractérisé en ce que** l'interrupteur (14) supplémentaire est disposé et est constitué de façon à être ouvert lors du blocage mécanique du contact (5).

8. Appareil de coupure suivant l'une des revendications précédentes,
**caractérisé en ce que** l'appareil (7) supplémentaire est relié de manière inamovible à l'appareil (1) de base, au moins lorsque le contact (5) bloqué mécaniquement est dans la position de séparation.

9. Appareil de coupure suivant l'une des revendications précédentes,
**caractérisé en ce que** l'appareil (7) supplémentaire est encliqueté avec l'appareil (1) de base.

10. Appareil de coupure suivant l'une des revendications précédentes,
**caractérisé en ce qu'**un appareil de coupure peut être relié à un boîtier (15) d'interrupteur auxiliaire, dans lequel est disposé un interrupteur (16) auxiliaire qui peut être actionné ensemble avec le contact (5) par le support (4) de pont de contact.

11. Appareil de coupure suivant la revendication 10,
**caractérisé en ce que** l'interrupteur (16) auxiliaire peut être actionné sans jeu directement ou indirectement par le support (4) de pont de contact.

12. Appareil supplémentaire pour un appareil électromagnétique de coupure selon l'une des revendications précédentes, **caractérisé en ce que**
- l'appareil (7) supplémentaire a un prolongement (8) qui est relié au support (4) de pont de contact de façon à ce que le prolongement (8) soit guidé de manière forcée par le support (4) de pont de contact, et
- le prolongement (8) peut être bloqué mécaniquement au moyen d'un élément (11) d'arrêt pouvant être relié à l'appareil (7) supplémentaire avec possibilité de blocage dans la position de séparation du contact (5) de façon à ce que le prolongement (8) et avec lui également le support (4) de pont de contact et le contact (5) restent dans la position de séparation, même lorsque le dispositif (2) électromagnétique d'entraînement est excité par le courant (I) d'excitation,
- et **en ce que** l'appareil (1) supplémentaire a une forme s'accolant à un côté de l'appareil (1) de base, s'étendant perpendiculairement à une direction (x) de déplacement du support (4) de pont de contact.
